# FASCICULE DE BREVET EUROPEEN

(11) **EP 1 737 321 B1**
(45) Date de publication et mention de la délivrance du brevet: **23.12.2020**
(21) Numéro de dépôt: 05739653.3
(22) Date de dépôt: 30.03.2005
(51) Int. Cl.: A47K 10/38, B65H 75/18

(54) **EMBOUT DE RETENUE POUR BOBINE DE MATERIAU D'ESSUYAGE SUR UN APPAREIL DISTRIBUTEUR DE MATERIAU D'ESSUYAGE**
HALTEENDSTÜCK FÜR EINE AN EINER WISCHMATERIALABGABEVORRICHTUNG ANGEORDNETE WISCHMATERIALROLLE
RETAINING END PIECE FOR A ROLL OF WIPING MATERIAL THAT IS DISPOSED ON A WIPING MATERIAL DISPENSING DEVICE

(30) Priorité: 01.04.2004 FR 0450648
(43) Date de publication de la demande: 03.01.2007
(73) Titulaire: Granger, Maurice, F-42270 Saint-Priest-en-Jarez (FR)
(72) Inventeur: Granger, Maurice, F-42270 Saint-Priest-en-Jarez (FR)
(74) Mandataire: Cabinet Laurent & Charras
(86) Numéro de dépôt international: PCT/FR2005/050197
(87) Numéro de publication internationale: WO 2005/094652

(56) Documents cités:
- WO-A-96/23719
- DE-C- 627 094
- DE-U1- 8 912 053
- US-A- 4 307 639
- US-A- 5 997 195

## Description

L'invention se rattache au secteur technique des appareils de distribution des papiers ouatés, à coupe automatique ou non automatique. Ces appareils distributeurs peuvent avoir différentes applications, telles que papier toilette, essuie-mains ou similaires.

Le demandeur a développé (voir figures 1-2) de nombreux appareils distributeurs de matériau d'essuyage qui comprennent un carter (1) avec couvercle (2) de protection, à l'intérieur duquel sont disposés, à partir de flasques supports latéraux (3 - 4), un tambour (5) recevant un dispositif de coupe intérieur actionné lors de la traction de la bande de matériau tirée par l'utilisateur, issue d'une bobine de matériau (6). Celle-ci peut être disposée en suspension, à partir des flasques latéraux, ou être directement en appui sur le tambour. La bobine de matériau d'essuyage est enroulée serrée sur un mandrin support. Ce mandrin (7) reçoit, à chacune de ses extrémités, deux embouts (8) profilés qui sont susceptibles de se positionner sur les flasques (3) du carter. Ces embouts sont généralement réalisés sous une forme cylindrique avec une partie discale avec un débordement (8a) susceptible de venir en appui contre la face en regard du mandrin, ladite partie discale comprenant un appendice (8b) cylindrique lisse et susceptible de venir se positionner dans une échancrure (3a) formée sur le flasque en regard considéré. Ce type d'embout (8) est simple à réaliser et est simplement positionné en appui dans l'échancrure formée sur le flasque (3) sans autre moyen de retenue.

On connaît par ailleurs un embout de retenue décrit dans WO-A-96/23719 conformé pour être introduit dans un rail de guidage fixe d'un appareil distributeur de matériau d'essuyage. On connaît aussi des appareils distributeur dans lesquels le tambour ou mandrin recevant la bobine de matériau ne présente pas d'embout, voir DE 627 094 et DE 89 12 053U.

Le problème, posé réside dans le fait qu'en fin de bobine (6), celle-ci présente un poids beaucoup plus limité, de part la réduction de son épaisseur, et toute traction forte par l'utilisateur sur l'extrémité (6a) de la partie de vue de son sectionnement est susceptible d'avoir un effet indirect sur ladite bobine de matériau qui peut être, sensiblement soulevée et. avoir un effet indirect sur la transmission, de force correspondante.

Dans une telle situation, il peut arriver que la bobine (6) de matériau puisse échapper à sa zone (3a) de positionnement sur les flasques (3) entraînant un effet d'échappement. La bobine de matériau peut donc tomber dans le fond de l'appareil distributeur et ainsi gêner son fonctionnement ou l'empêcher.

La démarche du demandeur a donc été de rechercher une solution pour remédier à cet inconvénient et garantir la tenue et le maintien de la bobine de matériau même en phase de fin de dévidage.

Un autre but recherché, selon l'invention, était de concevoir un embout qui soit agencé de manière spécifique pour répondre aux objectifs recherchés, étant considéré que toute utilisation de l'embout selon l'art antérieur ne puisse être utilisé avec la mise en œuvre proposée par l'invention.

Un autre but recherché, selon l'invention, était de concevoir un nouvel embout répondant, aux problèmes posés, dans une mise en oeuvre peu coûteuse, et un coût supplémentaire éventuel insignifiant par rapport à la réalisation d'embouts selon l'art antérieur, en prévoyant également, à titre complémentaire, des aménagements spécifiques sur le ou les flasques du carter de l'appareil distributeur qui n'engendrent pas des coûts supplémentaires excessifs dans la mise en œuvre.

Un autre but recherché était de concevoir un embout et des aménagements spécifiques des flasques du carter qui permettent l'évacuation automatique de la bobine en fin de dévidage lors de l'ouverture du couvercle de l'appareil distributeur.

Ces buts et d'autres encore ressortiront bien de la suite de la description.

Selon une première caractéristique de l'invention, un embout adapté pour être intégré dans un mandrin support de bobine de matériau comprend une partie cylindrique adaptée pour s'engager dans ledit mandrin et une partie discale contre la face en regard du mandrin, présentant un appendice en débordement en saillie, ledit appendice en saillie est agencé sur sa longueur avec une rainure de guidage et de retenue constituant un chemin de guidage, l'embout coopère avec un guide établi sur un flasque support de bobine de matériau en regard d'un carter d'un appareil de distributeurs de matériaux d'essuyage et un tambour d'un dispositif de coupe correspondant, le guide se trouve être disposé du côté intérieur du flasque du côté adapté pour recevoir la bobine de matériau ainsi que le tambour du dispositif de coupe correspondant, le guide présente une forme méplate en saillie coopérant avec la rainure de l'embout. Ces caractéristiques et d'autres encore ressortiront bien de la suite de la description.

Pour fixer l'objet de l'invention illustrée d'une manière non limitative aux figures des dessins où :
- la figure 1 est un exemple d'un appareil distributeur de matériau d'essuyage avec une bobine de matériau en suspension par rapport au tambour, la bobine étant disposée sur un mandrin récepteur d'embouts, selon l'art antérieur,
- la figure 2 est une vue à grande échelle partielle illustrant un embout, selon l'art antérieur, disposé dans le mandrin de la bobine de matériau,
- la figure 3 est une vue en perspective illustrant l'embout selon l'invention et sa fixation sur un guide support, selon une première variante,
- les figures 4a et 4b sont des vues partielles de flasques, carter droite et gauche, sur lesquels est rapporté un guide profilé, récepteur de l'embout perfectionné,
- les figures 4c et 4d sont des vues en coupe, selon la ligne A.A et B.B respectivement des figures 4a et 4b montrant le profil intérieur du guide, selon l'invention,
- la figure 5 est une vue en variante montrant le positionnement d'un guide formant volet articulé recevant l'embout selon l'invention et disposé entre des blocs en saillie disposés de part et d'autre solidarisés aux flasques supports,
- la figure 6 est une vue partielle illustrant la mise en position de l'embout dans la seconde variante de réalisation,
- la figure 7 est une vue selon la figure 6 illustrant la position de l'embout dans le volet,
- la figure 8 est une vue d'une troisième variante d'agencement des flasques du carter recevant l'embout, selon l'invention. Cette vue est une vue du côté intérieur du flasque de l'appareil distributeur.
- la figure 9 est une vue de la troisième variante de la figure 8 avec une vue de côté extérieur du flasque de l'appareil distributeur.
- la figure 10 est une vue de dessus, selon les figures 8 et 9.
- la figure 11 est une vue partielle, selon la figure 8, illustrant le basculement de la bobine en fin de bande et en début de basculement.

Afin de rendre plus concret l'objet de l'invention, on le décrit maintenant d'une manière non limitative illustrée aux figures des dessins.

L'embout selon l'invention est référencé par (10) et comprend, de manière connue, une portée cylindrique (10a) susceptible de s'engager dans le mandrin (7) de la bobine de matériau ainsi qu'une face discale (10b) venant en appui contre le chant extérieur du mandrin considéré.

Selon l'invention, l'appendice (10c) présente, dans son épaisseur et sur sa longueur, un rainurage (10d) formant un chemin de guidage. Ce rainurage est susceptible de coopérer avec un profilé complémentaire établi sur un moyen (11 - 12 - 15) formant guide disposé, fixe ou articulé, sur et par rapport au(x) flasque(s) (3) support de la bobine de matériau en regard du carter (1) de l'appareil distributeur de matériau d'essuyage.

En se référant à la première variante présentée aux figures 4a à 4d, le guide (11) est établi d'une manière fixe en étant conformé directement par moulage avec le flasque (3) considéré. Ce guide (11) se trouve être disposé du côté intérieur du flasque (3) du côté susceptible de recevoir la bobine de matériau (6) ainsi que le tambour (5) du dispositif de coupe correspondant. Le guide (11) présente ainsi des formes spécifiques formant et définissant un canal, susceptible de recevoir l'appendice (10c) de l'embout. Le guide (11), dans la version représentée dans les figures 4a à 4d, comprend une base (11a) se prolongeant par un côté par une bande verticale (11b) en définissant une fente (11c) profilée formant canal pour le passage et la retenue de l'embout. La configuration de la fente est établie avantageusement sous une forme en baïonnette avec une partie verticale et une partie horizontale ou sensiblement inclinée (11d) dans l'épaisseur de la base. La zone d'étranglement (11e) formée entre la bande verticale et la partie formant bec (11f) à la partie supérieure de la base (11a) permet le passage de l'appendice (10c) de l'embout. Sur le pourtour de la bande (11b) et de la base (11a), la partie médiane (11g) présente une forme méplate légèrement en saillie dont la largeur correspond en pratique à la largeur de la rainure formée sur l'appendice de l'embout. On comprend ainsi que, selon cette réalisation, on obtient un positionnement correct de l'embout par l'accouplement et la liaison de la forme méplate précitée et de la partie formant rainure de l'appendice dudit embout, et autoriser un guidage approprié.

De manière avantageuse également, la zone d'étranglement (11e) peut présenter un léger rétrécissement pour obliger une légère poussée vers le bas ou vers le haut de l'embout et du mandrin et bobine associée, selon que l'on veuille introduire l'embout ou le faire ressortir pour le dégager en vue d'un changement de bobine.

Ainsi, dans cette mise en œuvre, la forme spécifique de l'appendice de l'embout et du guide établi sur le flasque permettent d'éviter que la bobine puisse s'échapper transversalement puisqu'il est retenu par la liaison de la nervure ou méplat en saillie et de son rainurage. Le débattement latéral est donc exclu. Il faut nécessairement relever l'embout et le sortir de son logement, ce qui améliore ainsi largement la sécurité d'utilisation de l'ensemble. On a représenté le guide (11) disposé à droite ou à gauche, comme représenté aux figures 4a et 4b.

La partie inférieure de la base présente un pan oblique (11h), côté extérieur, tandis que la ligne (11m) est horizontale.

Ainsi, selon cette disposition et pour éviter tout risque de positionnement d'un embout selon l'art antérieur, la base du guide peut être établie au niveau de la partie horizontale et/ou oblique du canal de la partie base avec le pan oblique (11h) tourné vers l'extérieur qui fasse que tout embout non désiré puisse obligatoirement s'échapper du logement considéré.

Dans une autre mise en oeuvre de l'invention, sensiblement plus complexe, comme représenté aux figures 5 à 7, le guide (12) est établi sous la forme d'un volet articulé entre deux blocs (13 - 14) en saillie disposés et moulés avec les flasques considérés (3). Le guide formant volet (12) présente une forme en canal avec une fente (12a) correspondante aménagée comme dans la réalisation précédente avec, dans l'épaisseur du volet, une forme en saillie (12b) dont la largeur correspond strictement à la largeur de la rainure formée sur l'appendice de l'embout.

Le guide de volet (12), ainsi réalisé, est monté sur un axe (18) entre les deux blocs (13 - 14) supports, avec un léger décalage par rapport à la face en regard du flasque (3) considéré, ce décalage étant représenté par (d). Les faces apparentes (13a - 14a) des deux blocs (13 - 14) supports du guide volet sont susceptibles de constituer des faces d'appui contre la partie discale de l'embout.

Lors de la phase initiale de positionnement, le volet est en position escamotée, comme représentée figure 6, et sa face basse (12d) vient en contact avec la paroi du flasque (3). La mise en place de l'embout (10) à travers son appendice (10c) dans le guide volet (12) entraîne la mise en contact de sa partie discale avec les faces avant d'appui (13a - 14a) des deux blocs (13 - 14) disposés de part et d'autre du guide volet et ainsi provoquer le pivotement jusqu'à la verticale dudit volet jusqu'à ce que l'embout (10) soit en position basse inférieure. Une telle disposition est extrêmement avantageuse car elle sécurise la mise en place de l'embout (10). En effet, la liaison et l'accouplement formés entre le guide volet à travers son nervurage du méplat intérieur et la rainure formée sur l'appendice de l'embout provoque, par cet accouplement, le pivotement du volet lors de la descente de l'embout. Dans l'hypothèse où l'embout qui serait utilisé ne correspondrait à celui objet de l'invention, c'est-à-dire qu'il présente un appendice lisse sans autre configuration, il n'y aurait donc pas d'effet de retour à la verticale dudit guide volet par l'absence de liaison et d'accouplement, et le mandrin viendrait donc à tomber dans le carter intérieur correspondant de l'appareil distributeur.

Comme représenté dans la première variante, et ainsi qu'il apparaît dans les figures 6 et 7, la partie inférieure du guide volet présente un pan oblique, côté extérieur, tandis que la ligne au-delà de la zone médiane est horizontale.

Ainsi, par l'invention, on sécurise la mise en place de la bobine de matériau, et ce quelle que soit sa situation de dévidage.

On se réfère maintenant à la troisième variante illustrée aux figures 8 à 11. Dans celle-ci, l'embout agencé, selon l'invention, coopère avec un guide (15) disposé à partir des flasques latéraux (3) du carter pour assurer, outre les fonctions ci-avant rappelées, mais aussi pour autoriser, en combinaison avec ledit guide, l'échappement de la bobine en fin de matériau lorsque le couvercle de l'appareil est ouvert. A cet effet, ce guide (15) est monté articulé par rapport au flasque (3) intérieur, et ce à l'encontre de deux pattes (16 - 17) fixées ou moulées audit flasque, ces pattes présentant, des ouvertures (16a - 17a) autorisant l'engagement de deux doigts (15a - 15b) formés et disposés en opposition sur ledit guide (15). Ce guide (15) présente une forme en U avec la zone d'ouverture et d'accès (15c) orientée vers le haut pour l'introduction de l'appendice (10c) de l'embout (10) et sa partie de fond (15d) orientée vers le bas, le guide (15) étant incliné angulairement. Ainsi, les deux doigts (15a - 15b) sont disposés sur les chants extérieurs (15e - 15f) dudit moyen. Ce dernier présente aussi une fente (15g) dans sa partie médiane en prolongement de la zone d'ouverture et d'accès (15c) permettant le guidage et l'enfilement de l'embout (10) par son appendice, et ainsi la mise en place de la bobine de matériau. Les faces internes (15h - 15m) délimitant la fente (15g) constitue le chemin de guidage de l'embout, particulièrement de l'appendice (10c) et de sa rainure (10d) de retenue et de guidage. Plus particulièrement, la largeur de la face interne (15h) inférieure est établie pour être sensiblement inférieure à la dimension de la rainure afin d'assurer une bonne retenue. Par contre, l'autre face interne (15m) supérieure est de largeur moindre, tout en participant à ladite retenue de l'embout.

Par ailleurs, l'articulation du guide (15) par rapport au flasque, lors de l'insertion de l'appendice (10c) de l'embout, lors de la mise en place de la bobine de matériau, s'effectue à l'encontre d'une languette (15n) qui est liée au guide (15) à son extrémité fixe, et présente une capacité élastique de débattement en venant en appui sur la face interne en regard du flasque (3), et ce dans des conditions similaires et équivalentes à la mise en oeuvre de la seconde variante. Ledit flasque (3) présente une découpe (3a) pour autoriser le passage de l'extrémité du guide (15) en situation de non sollicitation, c'est-à-dire de non mise en place de la bobine de matériau.

Selon une disposition particulière de ce guide (15), celui-ci est agencé pour permettre le basculement et l'échappement de la bobine de matériau dans une situation particulière qui est celle relative à l'ouverture du couvercle de l'appareil distributeur. L'appareil distributeur peut, en effet, être aménagé ainsi que l'enseigne le brevet FR 2874165 du Demandeur, avec un dispositif de chargement de bobine d'essuyage dans lequel la mise en place de la bobine s'effectue lors de la fermeture du couvercle. A cet effet, les flasques latéraux entre lesquels est montée la bobine, sont agencés avec des moyens spécifiques et lesdits flasques ont eux-mêmes une capacité de flexibilité et d'articulation, pour s'écarter lors de l'ouverture du couvercle et se repositionnent dans un plan perpendiculaire à la face de fond du carter lors de la fermeture du couvercle et ainsi maintenir la bobine de matériau d'essuyage.

A cet effet, le guide (15), et dans cette mise en œuvre, doit pouvoir permettre le basculement et l'échappement de la bobine de matériau lors de l'ouverture dudit couvercle de l'appareil distributeur, de par l'écartement du flasque support de la bobine.

A cet effet, le guide (15) est ainsi agencé dans son fond et de chaque côté de la fente longitudinale avec deux évidements (15p - 15s) opposés, l'un supérieur (15p), côté extérieur du guide (15) en regard du flasque, l'autre inférieur (15s), côté intérieur du guide (15) au regard de la bobine. Cette mise en oeuvre permet ainsi, lorsque les deux flasques support de bobine s'écartent, de libérer la bobine qui peut basculer vers le bas, du côté opposé à la réception du guide (15) sur l'autre flasque, et ainsi être dégagé dudit guide (15). En effet, les évidements (15p - 15s) sont établis de manière à permettre l'orientation de la bobine et de son embout spécifique associé dans un plan angulaire permettant d'échapper au plan de retenue de l'appendice de l'embout, et autoriser ainsi, par coulissement vers le bas, son échappement avec ladite bobine.

Ainsi, le guide (15) constitue la version optimisée pour le verrouillage en position de l'embout et de la bobine d'essuyage mais aussi pour le déchargement de la bobine lors de l'ouverture du couvercle de l'appareil en vue du changement de bobine ou pour toute autre opération.

Les avantages ressortent bien de l'invention. On souligne la simplicité du concept et l'absence réel du coût supplémentaire de fabrication puisque les pièces sont directement formées lors du moulage des composants de l'embout et du flasque correspondant. Dans la dernière version, seule l'adjonction d'un volet supplémentaire est nécessaire avec son montage.

## Revendications

1. Mécanisme de retenue comprenant un embout (10) adapté pour être intégré dans un mandrin support (7) de bobine de matériau (6) comprenant une partie cylindrique (10a) adaptée pour s'engager dans ledit mandrin et une partie discale (10b) contre la face en regard du mandrin, présentant un appendice (10c) en débordement en saillie, ledit appendice (10c) en saillie étant agencé sur sa longueur avec une rainure de guidage et de retenue (10d) constituant un chemin de guidage, l'embout (10) coopérant avec un guide établi sur un flasque (3) support de bobine de matériau (6) en regard d'un carter (1) d'un appareil de distributeurs de matériaux d'essuyage et un tambour (5) d'un dispositif de coupe correspondant, le guide se trouvant être disposé du côté intérieur du flasque (3) du côté adapté pour recevoir la bobine de matériau (6), ainsi que le tambour (5) du dispositif de coupe correspondant, le guide présentant une forme méplate en saillie coopérant avec la rainure (10d) de l'embout, **caractérisé en ce que** le guide (12) est (12), articulé et pivote sur un axe (18) par rapport au flasque (3) support de bobine de matériau (6) en regard du carter (1) de l'appareil,
**et en ce que** le guide (12) est monté pivotant sur ledit axe entre deux blocs (13, 14) support en saillie moulés avec le flasque (3), avec un décalage (d) par rapport à la face en regard dudit flasque (3) pour avoir deux positions en fonction de la présence ou non de l'embout (10),
**et en ce que** le guide (12) présente une fente (12a) profilée formant canal pour le passage et la retenue de l'embout, ladite fente présentant une partie verticale prolongée par une partie horizontale ou inclinée,
**et en ce que** la forme méplate en saillie (12b) est présentée sur une face du guide (12) en regard de ladite fente et a une largeur correspondant exactement à la largeur de la rainure (10d) formée sur l'appendice (10c) de l'embout pour le passage et la retenue de l'embout,
**et en ce que** le guide (12) est établi sous la forme d'un volet articulé entre les deux blocs (13, 14), les faces apparentes des deux blocs (13, 14) constituent des faces d'appui (13a, 14a), **et en ce que** en phase initiale de positionnement le guide (12) est en position escamotée et sa face basse vient en contact avec la paroi du flasque,
**et en ce que** la mise en place de l'embout (10) à travers son appendice (10c) dans le guide (12) entraîne la mise en contact de sa partie discale avec les faces d'appui (13a, 14a) des deux blocs (13, 14) disposés de part et d'autre du guide, la liaison et l'accouplement formés entre la face de forme méplate en saillie (12b) du guide (12) et la rainure (10d) de l'embout provoquant un pivotement jusqu'à la verticale dudit guide (12) jusqu'à ce que l'embout (10) soit en position basse inférieure.

2. Mécanisme de retenue selon la revendication 1, **caractérisé en ce que** la partie inférieure du guide (12) présente un pan oblique, côté extérieur, par rapport au flasque (3) tandis que la ligne au-delà de la partie en saillie (12b) est horizontale, côté intérieure par rapport au flasque (3).

3. Mécanisme de retenue comprenant un embout (10) adapté pour être intégré dans un mandrin support (7) de bobine de matériau (6) comprenant une partie cylindrique (10a) adaptée pour s'engager dans ledit mandrin et une partie discale (10b) contre la face en regard du mandrin, présentant un appendice (10c) en débordement en saillie, ledit appendice (10c) en saillie étant agencé sur sa longueur avec une rainure de guidage et de retenue (10d) constituant un chemin de guidage, l'embout (10) coopérant avec un guide établi sur un flasque (3) support de bobine de matériau (6) en regard d'un carter (1) d'un appareil de distributeurs de matériaux d'essuyage et un tambour (5) d'un dispositif de coupe correspondant, le guide se trouvant être disposé du côté intérieur du flasque (3) du côté adapté pour recevoir la bobine de matériau (6), ainsi que le tambour (5) du dispositif de coupe correspondant, le guide présentant une forme méplate en saillie coopérant avec la rainure (10d) de l'embout, **caractérisé en ce que** le guide (15) est articulé et pivote sur un axe (15a, 15b) par rapport au flasque (3) support de bobine de matériau (6) en regard du carter (1) de l'appareil,
**en ce que** le guide (15) est monté articulé par rapport au flasque (3) à rencontre de deux pattes (16-17) fixées ou moulées audit flasque, ces pattes présentant des ouvertures (16a-17a) autorisant l'engagement de deux doigts (15a-15b) formés et disposés en opposition sur ledit guide (15),
**et en ce que** le guide (15) présente une forme en U avec une zone d'ouverture et d'accès (15c) orientée vers le haut pour l'introduction de l'appendice (10c) de l'embout (10) et sa partie de fond (15d) orientée vers le bas, le guide (15) étant incliné angulairement, les deux doigts (15a-15b) étant disposés sur les chants extérieurs (15e-15f) dudit guide,
**et en ce que** le guide présente une fente (15g) dans sa partie médiane en prolongement de la zone d'ouverture et d'accès (15c) permettant le guidage et l'enfilement de l'embout (10) par son appendice, et ainsi la mise en place de la bobine de matériau,
**et en ce que** le guide (15) est agencé avec des faces internes (15h-15m) formant la forme méplate en saillie et délimitant la fente (15g), ces faces constituent le chemin de guidage de l'appendice (10c) et de sa rainure (10d) de guidage et de retenue, **et en ce que** la largeur de la face interne (15h) inférieure est établie pour être sensiblement inférieure à la dimension de la rainure (10d), et la face interne (15m) supérieure est de largeur moindre par rapport à la largeur de la face interne (15h) inférieure.

4. Mécanisme de retenue selon la revendication 3, **caractérisé en ce que** l'articulation du guide (15) par rapport au flasque, lors de l'insertion de l'appendice (10c) de l'embout, lors de la mise en place de la bobine de matériau, s'effectue à l'encontre d'une languette (15n) qui est liée au guide (15) à son extrémité fixe, et présente une capacité élastique de débattement en venant en appui sur la face interne en regard du flasque (3).

5. Mécanisme de retenue selon la revendication 4, **caractérisé en ce que** ledit flasque (3) présente une découpe (3a) pour autoriser le passage de l'extrémité du guide (15) en situation de non sollicitation, c'est-à-dire de non mise en place de la bobine de matériau.

6. Mécanisme de retenue selon la revendication 3, **caractérisé en ce que** le guide (15) est ainsi agencé dans son fond et de chaque côté de la fente longitudinale avec deux évidements (15p-15s) opposés, l'un supérieur, côté extérieur du guide (15) en regard du flasque, l'autre inférieur côté intérieur du guide (15) en regard de la bobine, **et en ce que** les évidements (15p-15s) sont établis de manière à permettre l'orientation de la bobine et de son embout spécifique associé dans un plan angulaire permettant d'échapper au plan de retenue de l'appendice de l'embout, et autoriser ainsi, par coulissement vers le bas, son échappement avec ladite bobine.

7. Mécanisme de retenue comprenant un embout (10) adapté pour être intégré dans un mandrin support (7) de bobine de matériau (6) comprenant une partie cylindrique (10a) adaptée pour s'engager dans ledit mandrin et une partie discale (10b) contre la face en regard du mandrin, présentant un appendice (10c) en débordement en saillie, ledit appendice (10c) en saillie étant agencé sur sa longueur avec une rainure de guidage et de retenue (10d) constituant un chemin de guidage, l'embout (10) coopérant avec un guide fixe (11) établi en étant conformé directement par moulage avec un flasque (3) support de bobine de matériau (6) en regard d'un carter (1) d'un appareil de distributeurs de matériau d'essuyage et un tambour (5) d'un dispositif de coupe correspondant, le guide se trouvant être disposé du côté intérieur du flasque (3) du côté adapté pour recevoir la bobine de matériau (6), ainsi que le tambour (5) du dispositif de coupe correspondant, le guide présentant une forme méplate en saillie coopérant avec la rainure (10d) de l'embout, **caractérisé en ce que** le guide (11) comprend une base (11a) se prolongeant par un côté par une bande verticale (11b) en définissant une fente (11c) profilée formant canal pour le passage et la retenue de l'embout, ladite fente (11c) étant établie sous une forme en baïonnette avec une partie verticale et une partie horizontale ou sensiblement inclinée (11d),
**et en ce qu'une** zone d'étranglement (11e) formée entre la bande verticale (11b) et une partie formant bec (11f) à la partie supérieure de la base (11a) permet le passage de l'appendice (10c) de l'embout, **et en ce que** la partie inférieure de la base présente un pan oblique (11h), côté extérieur par rapport au flasque (3) tandis qu'une ligne horizontale au-delà de la partie en saillie (11d-11g) côté intérieur par rapport au flasque (3), **et en ce que** la largeur de la forme méplate en saillie (11g) correspond à la largeur de la rainure (10d) formée sur l'appendice (10c) de l'embout pour le passage et la retenue de l'embout.

## Patentansprüche

1. Rückhaltemechanismus mit einem Stutzen (10), der in einen Haltedorn (7) einer Materialspule (6) eingesetzt werden kann, mit einem zylindrischen Teil (10a), um in diesen Dorn einrasten zu können, sowie einem scheibenförmigen Teil (10b) gegen die Seite gegenüber dem Dorn, mit einem herausragenden Ansatzstück (10c), dieses herausragende Ansatzstück (10c) ist über seine Länge hinweg mit einer Führungs-und Halterille (10d) versehen, die eine Führung bildet, der Stutzen (10) arbeitet dabei mit einer Führungseinheit auf einem Halteflansch (3) der Materialspule (6) zusammen, gegenüber dem Gehäuse (1) eines Wischmaterial- Verteilers und einer Trommel (5) einer entsprechenden Schneidvorrichtung, die Führungseinheit ist dabei auf der Innenseite des Flanschs (3) angeordnet, auf der Seite, die zur Aufnahme der Materialspule (6) vorgesehen ist, sowie der Trommel (5) der entsprechenden Schneidvorrichtung, die Führungseinheit weist ein abgeflachte, herausragende Form auf, die mit der Rille (10d) des Stutzens zusammenarbeitet,
**dadurch gekennzeichnet, dass** die Führungseinheit (12) abgewinkelt ist und um eine Achse (18), bezogen auf den Halteflansch (3) der Materialspule (6) gegenüber dem Gehäuse (1) des Gerätes schwenkt,
**und** dadurch, dass die Führungseinheit (12) schwenkbar auf dieser Achse montiert ist, zwischen zwei hervorragenden Halteblöcken (13, 14), geformt mit dem Flansch (3), mit einem Versatz (d), bezogen auf die Seite gegenüber dem erwähnten Flansch (3), so dass sie zwei Positionen einnehmen kann, je nach dem, ob der Stutzen (10) vorhanden ist oder nicht,
**und dadurch, dass** die Führungseinheit (12) einen profilierten Schlitz (12a) aufweist, der einen Kanal bildet, zum Durchführen und Zurückhalten des erwähnten Stutzens, wobei dieser Schlitz einen vertikalen Teil aufweist, der durch einen horizontalen oder geneigten Teil verlängert wird,
**und dadurch, dass** die herausragende, abgeflachte Form (12b) auf einer Seite der Führungseinheit (12) vorgesehen ist, gegenüber dem erwähnten Schlitz und mit einer Breite, die genau der Breite der Rille (10d) entspricht, die auf dem Ansatzstück (10c) des Stutzen zur Durchführung und dem Zurückhalten des Stutzens geformt ist,
**und dadurch, dass** die Führungseinheit (12) in Form eines abgewinkelten Elementes zwischen den beiden Blöcken (13, 14) eingerichtet ist, die sichtbaren Seiten der beiden Blöcke (13, 14) bilden dabei Auflageflächen (13a, 14a),
**und dadurch, dass** in der Anfangsphase der Positionierung die Führungseinheit (12) sich in einer eingeschobenen Position befindet und ihre Unterseite die Flanschwand berührt,
**und dadurch, dass** die Einführung des Stutzens (10) mittels seines Ansatzstücks (10c) in der Führungseinheit (12) dazu führt, dass sein scheibenförmiges Teil in Kontakt mit den Seiten (13a, 14a) der beiden Blöcke (13, 14) kommt, die beiderseits der Führungseinheit angeordnet sind, die Verbindung und die Kupplung, die zwischen der hervorragenden Seite abgeflachter Form (12b) der Führungseinheit (12) und der Rille (10d) des Stutzens gebildet wurde, führt dabei zu einem Schwenken dieser Führungseinheit (12) bis zur Vertikalen, bis sich der Stutzen (10) in seiner unteren, tiefen Position befindet.

2. Rückhaltemechanismus nach Anspruch 1, **dadurch gekennzeichnet, dass** der untere Teil der Führungseinheit (12) eine schräge Fläche aufweist, auf der Außenseite bezogen auf den Flansch (3), während die Linie jenseits des herausragenden Teils (12b) auf der Innenseite bezogen auf den Flansch (3), horizontal ist.

3. Rückhaltemechanismus mit einem Stutzen (10), der in einen Haltedorn (7) einer Materialspule (6) eingesetzt werden kann, mit einem zylindrischen Teil (10a), um in diesen Dorn einrasten zu können, sowie einem scheibenförmigen Teil (10b) gegen die Seite gegenüber dem Dorn, mit einem Ansatzstück (10c), das herausragt, dieses herausragende Ansatzstück (10c) ist über seine Länge hinweg mit einer Führungs-und Halterille (10d) versehen, die eine Führung bildet, der Stutzen (10) arbeitet dabei mit einer Führungseinheit auf einem Halteflansch (3) der Materialspule (6) zusammen, gegenüber dem Gehäuse (1) eines Wischmaterial- Verteilers und einer Trommel (5) einer entsprechenden Schneidvorrichtung, die Führungseinheit ist dabei auf der Innenseite des Flanschs (3) angeordnet, auf der Seite, die zur Aufnahme der Materialspule (6) vorgesehen ist, sowie die Trommel (5) der entsprechenden Schneidvorrichtung, die Führungseinheit weist dabei eine abgeflachte, herausragende Form auf, die mit der Rille (10d) des Stutzens zusammenarbeitet,
**dadurch gekennzeichnet, dass** die Führungseinheit (15) abgewinkelt ist und um eine Achse (15a, 15b), bezogen auf den Halteflansch (3) der Materialspule (6), gegenüber dem Gehäuse (1) des Gerätes schwenkt,
**dadurch, dass** die Führungseinheit (15) bezogen auf den Flansch (3) abgewinkelt montiert ist, gegen zwei Winkel (16- 17), die an diesem Flansch befestigt oder daran angeformt sind, diese Winkel weisen Öffnungen (16a-17a) auf, die das Einrasten von zwei Fingern (15a-15b) ermöglichen, die auf dieser Führungseinheit (15) geformt und entgegengesetzt angeordnet sind.
**und dadurch, dass** die Führungseinheit (15) eine U- Form aufweist, mit einer Öffnungs- und Zugangszone (15c), nach oben ausgerichtet, zur Einführung des Ansatzstücks (10c) des Stutzens (10) und seinem Bodenteil (15d), das nach unten ausgerichtet ist, die Führungseinheit (15) ist abgewinkelt geneigt, die beiden Finger (15a-15b) sind dabei an den Außenkanten (15e-15f) dieser Führungseinheit angeordnet,
**und dadurch, dass** die Führungseinheit in ihrem medianen Teil einen Schlitz (15g) aufweist, in Verlängerung der Öffnungs- und Zugangszone (15c), die das Führen und Einführen des Stutzens (10) über sein Ansatzstück ermöglicht und somit das Einsetzen der Materialspule,
**und dadurch, dass** die Führungseinheit (15) mit Innenseiten (15h-15m) versehen ist, die eine abgeflachte, herausragende Form haben und den Schlitz (15g) begrenzen, diese Seiten bilden die Führung des Ansatzstücks (10c) und seiner Führungs- und Halterille (10d)
**und dadurch, dass** die Breite der unteren Innenseite (15h) so gewählt wurde, dass sie deutlich kleiner ist, als das Maß der Rille (10d), und die obere Innenseite (15m) eine geringere Breite, bezogen auf die Breite der unteren Innenseite (15h) hat.

4. Rückhaltemechanismus nach Anspruch 3, **dadurch gekennzeichnet, dass** die Abwinklung der Führungseinheit (15) bezogen auf den Flansch beim Einführen des Ansatzstücks (10c) des Stutzens, beim Einsetzen der Materialspule, gegen eine Zunge (15n) erfolgt, die mit der Führungseinheit (15) an ihrem festen Ende verbunden ist und eine elastische Auslenkkapazität aufweist, wenn sie auf der Innenseite gegenüber dem Flansch (3) zum Aufliegen kommt.

5. Rückhaltemechanismus nach Anspruch 4, **dadurch gekennzeichnet, dass** der erwähnte Flansch (3) einen Ausschnitt (3a) aufweist, um die Durchführung des Endstücks der Führungseinheit (15) zu ermöglichen, wenn keine Beanspruchung vorliegt, das heißt, wenn keine Materialspule eingesetzt wird.

6. Rückhaltemechanismus nach Anspruch 3, **dadurch gekennzeichnet, dass** die Führungseinheit (15) auf diese Art am Boden und beiderseits des Längsschlitzes, mit zwei gegenüberliegenden Aussparungen (15p-15s) versehen ist, die eine oben, auf der Außenseite der Führungseinheit (15) gegenüber dem Flansch, die zweite unten, auf der Innenseite der Führungseinheit (15) gegenüber einer Spule **und dadurch, dass** die Aussparungen (15p-15s) so vorgesehen sind, dass sie die Ausrichtung der Spule und ihres spezifischen verbundenen Stutzens in einer Winkelebene ermöglichen, mit dem die Halteebene des Ansatzstücks des Stutzens verlassen werden kann und so, durch Gleiten nach unten, es ermöglichen ihn mit dieser Spule herauszunehmen.

7. Rückhaltemechanismus mit einem Stutzen (10), der in einen Haltedorn (7) einer Materialspule (6) eingesetzt werden kann, mit einem zylindrischen Teil (10a), um in diesen Dorn einrasten zu können, sowie einem scheibenförmigen Teil (10a)) gegen die Seite gegenüber dem Dorn, mit einem Ansatzstück (10c), das herausragt, dieses herausragende Ansatzstück (10c) ist über seine Länge hinweg mit einer Führungs- und Halterille (10d) versehen, die eine Führung bildet, der Stutzen (10) arbeitet dabei mit einer festen Führungseinheit auf einem Halteflansch (3) der Materialspule (6) zusammen, erstellt durch direkte Formung mit einem Halteflansch (3) der Materialspule (6), gegenüber dem Gehäuse (1) eines Wischmaterial-Verteilers und einer Trommel (5) einer entsprechenden Schneidvorrichtung, die Führungseinheit ist dabei auf der Innenseite des Flanschs (3) angeordnet, auf der Seite, die zur Aufnahme der Materialspule (6) vorgesehen ist, sowie der Trommel (5) der entsprechenden Schneidvorrichtung, die Führungseinheit weist ein abgeflachte, herausragende Form auf, die mit der Rille (10d) des Stutzens zusammenarbeitet,
**dadurch gekennzeichnet, dass** die Führungseinheit (11) eine Basis (11a) enthält, die sich auf einer Seite über einen vertikalen Streifen (11b) verlängert und dabei einen Profilschlitz (11c) definiert, der einen Kanal bildet, zur Durchführung und dem Zurückhalten des erwähnten Stutzens, dieser Schlitz (11c) hat die Form eines Bajonetts, mit einem vertikalen Teil und einem horizontalen oder deutlich geneigten Teil (11d),
**und dadurch, dass** eine Drosselzone (11e), gebildet zwischen dem vertikalen Streifen (11b) und einem Teil, der einen Schnabel bildet (11) im oberen Teil der Basis (11a) die Durchführung des Ansatzstückes (10c) des Stutzens erlaubt
**und dadurch, dass** der untere Teil der Basis, eine schräge Fläche aufweist, auf der Außenseite bezogen auf den Flansch (3), während die Linie jenseits des herausragenden Teils (12b) horizontal ist, auf der Innenseite bezogen auf den Flansch (3) und dadurch, dass die Breite der herausragenden, abgeflachten Form (11g) der Breite der Rille (10d) entspricht, die auf dem Ansatzstück (10c) des Stutzens zur Durchführung und zum Zurückhalten des Stutzes geformt ist.

## Claims

1. Holding mechanism comprising an endpiece (10) adapted for being integrated into a supporting core (7) for a reel of material (6) comprising a cylindrical part (10a) adapted to engage in the said core and a discoidal part (10b) that bears against the opposing face of the core, having a protruding overhanging appendage (10c), the said appendage (10c) being provided along its length with a guiding and retention groove (10d) constituting a guide path, the endpiece (10) cooperating with a guide formed on a bracket (3) supporting the reel of material (6) facing a housing (1) of a wiping material dispenser and a drum (5) of a corresponding cutting device, the guide being located on the inside of the bracket (3) on the side adapted to receive the reel of material (6) and the drum (5) of the corresponding cutting device, the guide having a protruding flat shape cooperating with the retention groove (10d) of the endpiece,
***characterized in that*** the guide (12) is articulated and pivot on an axis (18) relative to the bracket (3) supporting the reel of material (6) facing the housing (1) of the dispenser,
***and in that*** the guide (12) is mounted pivoting on said axis between the two support blocks (13 - 14) protruding and molded with the bracket (3), with a gap (d) relative to the opposing face of the bracket (3) in order to have two positions depending on the presence or not of the endpiece (10),
***and in that*** the guide (12) has a slot (12a) forming a groove for the passage and retention of the endpiece, the said slot having a vertical part extended by an horizontal or inclined part,
***and in that*** the protruding flat shape (12b) is disposed on a face of the guide (12) facing said slot and has a width corresponding exactly to the width of the groove (10d) formed on the appendage (10c) of the endpiece for the passage and retention of the endpiece,
***and in that*** the guide (12) is made in the form of a swinging flap between the two blocks (13, 14), the apparent sides of the two blocks (13, 14) constitute bearing faces (13a, 14a),
***and in that*** in the initial positioning phase, the guide (12) is in a swung away position and its bottom face (12d) contacts the wall of the bracket (3),
***and in that*** the insertion of the endpiece (10) through its appendage (10c) into the flap guide (12) causes its discoidal part to contact the bearing faces (13a - 14a) of the two blocks (13 - 14) positioned on either side of the guide, the liaison and coupling formed between the face of the protruding flat shape (12b) of the guide (12) and the groove (10d) of the endpiece pivoting the said guide (12) to the vertical until the endpiece (10) has reached a bottom position.

2. Holding mechanism according to Claim 1, **characterized in that** the lower part of the guide (12) has an oblique lip, on the outward side, relative to the bracket (3), while the line on the other side of the protruding part (12b) is horizontal, on the inside, relative to the bracket (3).

3. Holding mechanism comprising an endpiece (10) adapted for being integrated into a supporting core (7) for a reel of material (6) comprising a cylindrical part (10a) adapted to engage in the said core and a discoidal part (10b) that bears against the opposing face of the core, having a protruding overhanging appendage (10c), the said appendage (10c) being provided along its length with a guiding and retention groove (10d) constituting a guide path, the endpiece (10) cooperating with a guide formed on a bracket (3) supporting the reel of material (6) facing a housing (1) of a wiping material dispenser and a drum (5) of a corresponding cutting device, the guide being located on the inside of the bracket (3) on the side adapted to receive the reel of material (6) and the drum (5) of the corresponding cutting device, the guide having a protruding flat shape cooperating with the retention groove (10d) of the endpiece,
***characterized in that*** the guide (15) is articulated and pivot on an axis (15a, 15b) relative to the bracket (3) supporting the reel of material (6) facing the housing (1) of the dispenser,
***and in that*** the guide (15) is mounted articulated on the bracket (3) against two lugs (16 - 17) fixed or moulded to the said bracket, these lugs having openings (16a - 17a) allowing the engagement of two pins (15a - 15b) formed and situated in opposition on the said guide (15),
***and in that*** the guide (15) is U-shaped with an open and access zone (15c) directed upwards for the insertion of the appendage (10c) of the endpiece (10) and its closed portion (15d) directed downwards, the guide (15) being inclined at an angle, and the two pins (15a - 15b) being situated on the outer edges (15e - 15f) of the said guide,
***and in that*** the guide has a slot (15g) in its central portion continuing from the access and opening zone (15c) allowing the guiding and the insertion of the endpiece (10) by its appendage, and thus the installation of the reel of material,
***and in that*** the guide (15) is made with inside faces (15h - 15m) forming the protruding flat shape and delimiting the slot (15g), these faces constitute the guide path for the appendage (10c) and for its guiding and retention groove (10d),
***and in that*** the width of the lower inside face (15h) is such as to be substantially less than the dimension of the groove (10d), and the upper inside face (15m) is narrower than the lower inside face (15h).

4. Holding mechanism according to Claim 3, **characterized in that** the pivoting of the guide (15) relative to the bracket, during insertion of the appendage (10c) of the endpiece, when the reel of material is being installed, occurs in opposition to the action of a tongue (15n) which is connected to the guide (15) at its fixed end, and is capable of elastic deflection into contact with the opposing inside face of the bracket (3).

5. Holding mechanism according to Claim 4, **characterized in that** the said bracket (3) has a cutout (3a) to allow the passage of the end of the guide (15) in a stress-free situation, that is to say when there is no reel of material installed.

6. Holding mechanism according to Claim 3, **characterized in that** the guide (15) is thus constructed in its closed portion and on each side of the longitudinal slot with two opposite recesses (15p - 15s), an upper recess (15p), on the outward side of the means (15) adjacent to the bracket, and a lower recess (15s), on the inward side of the means (15) adjacent to the reel,
and **in that** the recesses (15p - 15s) are formed in such a way as to allow the reel and its associated specific endpiece to become oriented in an angular plane allowing escape from the plane of retention of the appendage of the endpiece, and thus allow it to escape with the said reel by sliding downwards.

7. Holding mechanism comprising an endpiece (10) adapted for being integrated into a supporting core (7) for a reel of material (6) comprising a cylindrical part (10a) adapted to engage in the said core and a discoidal part (10b) against the opposing face of the core, having a protruding overhanging appendage (10c), the said appendage (10c) being provided along its length with a guiding and retention groove (10d) constituting a guide path, the endpiece (10) cooperating with a fixed guide (11) which is shaped directly by moulding with a bracket (3) supporting the reel of material (6) facing a housing (1) of a wiping material dispenser and a drum (5) of a corresponding cutting device, the guide being located on the inside of the bracket (3) on the side adapted to receive the reel of material (6) and the drum (5) of the corresponding cutting device, the guide having a protruding flat shape cooperating with the groove (10d) of the endpiece,
***characterized in that*** the guide (11) comprises a base (11a) which is continued on one side by a vertical leg (11b) defining a slot (11c) shaped as a channel for the passage and retention of the endpiece, said slot (11c) is of a bayonet design with a vertical part and a horizontal or appreciably inclined part (11d),
***and in that*** a neck zone (11e) formed between the vertical leg (11b) and a part forming a nose (11f) in the upper part of the base (11a) allows the appendage (10c) of the endpiece to pass through,
***and in that*** the lower part of the base has an oblique lip (11h) on the outward side relative to the bracket (3), while an horizontal line beyond the protruding part (11d-11g) on the inside relative to the bracket (3),
***and in that*** the width of the protruding flat shape (11g) corresponds to the width of the groove (10d) formed on the appendage (10c) of the endpiece for the passage and retention of the endpiece.
